# EUROPÄISCHE PATENTSCHRIFT

(11) **EP 2 598 618 B1**
(45) Veröffentlichungstag und Bekanntmachung des Hinweises auf die Patenterteilung: **01.05.2019**
(21) Anmeldenummer: 11743964.6
(22) Anmeldetag: 15.06.2011
(51) Int. Cl.: C10L 3/08, C07C 1/04

(54) **VERFAHREN ZUR HERSTELLUNG VON SYNTHETISCHEM ERDGAS**
METHOD FOR PRODUCING SUBSTITUTE NATURAL GAS
PROCÉDÉ DE PRODUCTION DE GAZ NATUREL DE SUBSTITUTION

(30) Priorität: 29.07.2010 DE 102010032709
(43) Veröffentlichungstag der Anmeldung: 05.06.2013
(73) Patentinhaber: Air Liquide Global E&C Solutions Germany GmbH, 60439 Frankfurt am Main (DE)
(72) Erfinder: WALTER, Stefan, 60439 Frankfurt (DE)
(86) Internationale Anmeldenummer: PCT/EP2011/002939
(87) Internationale Veröffentlichungsnummer: WO 2012/013266

(56) Entgegenhaltungen:
- EP-A1- 0 120 590
- WO-A2-2007/117597
- US-A- 3 928 000
- US-A- 4 124 628

## Beschreibung

### Gebiet der Erfindung

Die Erfindung betrifft ein Verfahren zur Herstellung von synthetischem Erdgas. Insbesondere betrifft die Erfindung ein Verfahren zur Herstellung und Bereitstellung von synthetischem Erdgas bei Drücken, die sich für die direkte Einspeisung in Erdgaspipelines eignen.

### Stand der Technik

Infolge der Zweifel an der Verfügbarkeit von und der Versorgung mit Erdgas in den 1970er Jahren wurden beträchtliche Anstrengungen unternommen, synthetisches Erdgas (substitute natural gas, SNG) ausgehend von den großen bekannten Kohlevorräten zu erzeugen. Dies wurde insbesondere überall dort diskutiert, wo es einen großen lokalen Bedarf an Erdgas als bedeutendem Primärenergieträger gab und gleichzeitig beträchtliche Kohlevorkommen vor Ort verfügbar waren. Hauptbestandteil des SNG ist dabei - wie auch beim Erdgas - das Methan. Da für kohlebasierte Anlagen zur Erzeugung von SNG eine vergleichsweise hohe Investition erforderlich ist, und nachfolgend große neue Erdgasvorkommen entdeckt wurden, die auf eine langzeitige Versorgung mit preiswertem Erdgas hoffen ließen, ließ allerdings das Interesse an der industriellen Erzeugung von SNG in der Folgezeit zunächst wieder nach.

Da sich die Situation dahingehend verändert hat, dass auch das Ende der bislang bekannten Erdgasreserven abzusehen ist, nimmt in jüngster Vergangenheit das Interesse an der Methanisierung als alternativer Quelle für Erdgas-Ersatzgas wieder zu. Zudem bietet die Technologie eine Möglichkeit, große und entlegene Kohlevorkommen effizienter zu nutzen. Auch aus geopolitischen Überlegungen besteht der Wunsch, größere Unabhängigkeit von den vergleichsweise wenigen, großen Erdgasvorkommen zu erzielen. Die Erzeugung von SNG im industriellen Maßstab findet daher wieder verstärktes Interesse. Von besonderem Vorteil ist es dabei, dass die für die Versorgung mit Erdgas errichtete Infrastruktur, beispielsweise bereits bestehende Pipelinesysteme, praktisch unverändert weiter benutzt werden kann.

Wie in Ullmann's Encyclopedia of Industrial Chemistry, Sixth Edition, 1998 Electronic Release, Stichwort "Gas Production" ausgeführt wird, geht das Prinzip der katalytischen Methansynthese durch Hydrierung von Kohlenmonoxid (CO) mit Wasserstoff (H₂) zurück auf Arbeiten von Sabatier und Senderens aus dem Jahr 1902. Die Reaktion kann durch folgende Reaktionsgleichung beschrieben werden:

CO + 3 H₂ = CH₄ + H₂O

Auch Kohlendioxid kann zu Methan umgesetzt werden gemäß der Gleichung

CO₂ + 4 H₂ = CH₄ + 2 H₂O

Beide Reaktionen werden über die CO-Konvertierungsreaktion (CO-Shift) miteinander verbunden, die in Gegenwart aktiver Katalysatoren immer simultan abläuft:

CO + H₂O = CO₂ + H₂

Beide genannten Reaktionen für die Methanbildung verlaufen stark exotherm und mit Volumenabnahme. Die Bildung von Methan in hoher Ausbeute nach den obigen Reaktionen ist daher bei tiefen Temperaturen sowie hohen Drücken begünstigt. Zur Erreichung akzeptabler Reaktionsgeschwindigkeiten ist dann der Einsatz geeigneter Katalysatoren erforderlich. Es kommen daher Katalysatoren zum Einsatz, die auf Nickel als aktiver Metallkomponente basieren. Die Anwesenheit von Katalysatorgiften, wie sie beispielsweise schwefelhaltige Komponenten darstellen, muss dabei sorgfältig vermieden werden, da die Desaktivierung der eingesetzten Katalysatoren primär von der Anwesenheit solcher Katalysatorgifte abhängt. Typische Methanisierungskatalysatoren auf Nickelbasis arbeiten bei Temperaturen von 300 bis 700 °C; dabei kommen beispielsweise Katalysatoren mit hohem Nickelgehalt auf speziellen Aluminiumoxid-Trägermaterialien zum Einsatz, die durch Dotierung mit Zirconiumoxid stabilisiert wurden.

Technische Verfahren zur Herstellung von SNG im industriellen Maßstab, ausgehend von kohlenmonoxid- und wasserstoffhaltigem Synthesegas, sind der Fachwelt seit langer Zeit bekannt. So lehrt die US-Patentschrift US 4005996 A ein Verfahren zur Erhöhung des Energieinhalts eines durch Vergasung von Kohle gewonnenen Synthesegasstroms. Das Verfahren beinhaltet die katalytische Methanisierung von Kohlenoxiden mit Wasserstoff mittels hochaktiver Nickelkatalysatoren, wobei in mehreren Reaktionsstufen ein Methan und Wasserdampf enthaltendes Gasgemisch erzeugt wird. Das Synthesegasprodukt der Kohlevergasung wird zunächst durch Gaswäsche mit geeigneten Absorptionsmitteln, beispielsweise Methanol oder aminhaltigen Absorbentien, von Katalysatorgiften und anderen Verunreinigungen sowie von einem Teil des enthaltenen Kohlendioxids befreit. Je nach Zusammensetzung des Primärgases aus der Kohlevergasung werden noch weitere Konditionierungsstufen, beispielsweise Adsorptionsstufen zur Entfernung schwefelhaltiger Komponenten an zinkoxidhaltigen Adsorbentien, und zusätzliche Umwandlungsstufen wie Shift-Reaktoren zur Einstellung des Wasserstoff- und CO-Gehaltes des Synthesegases durchlaufen. Das gereinigte und konditionierte Synthesegas wird dann auf die Eintrittstemperatur in den ersten Methanisierungsreaktor von rund 260 °C durch Wärmetausch gegen zurückgeführtes Produktgas der ersten Methanisierungsstufe aufgeheizt. Der Reaktordruck beträgt dabei ca. 25 bar(a). Durch die Beimischung des Rückführgases zum frischen Einsatzgas der Methanisierung wird zudem die Gaszusammensetzung vorteilhaft in der Weise verändert, dass es im Katalysatorbett und am Reaktoraustritt der Methanisierung nicht mehr zur Abscheidung von festem Kohlenstoff kommt. Zudem dient die Produktgasrückführung zur Beherrschung der Wärmetönung aufgrund der hohen Exothermie der oben genannten Reaktionen. An die erste Reaktionsstufe der Methanisierung schließt sich eine weitere Methanisierungsstufe an, die ohne Produktgasrückführung betrieben wird. Das bezüglich seines Methangehalts und somit Energieinhalts angereicherte Produktgas der Methanisierung wird abgekühlt und getrocknet und besitzt somit eine Qualität, die sich zur Einleitung bzw. Zumischung in konventionelle Erdgaspipelines eignet. Für die Einleitung in eine Erdgaspipeline muss der Gasdruck des SNG mittels Verdichtung in einer Pipeline-Kopfstation auf den Pipeline-Betriebsdruck erhöht werden, der laut Ullmann's Encyclopedia of Industrial Chemistry, Sixth Edition, 1998 Electronic Release, Stichwort "Natural Gas", Kapitel 4.1.1 "Pipeline Transmission" bis zu 80 bar(a) betragen kann.

Eine modernere Verfahrensvariante zur SNG-Gewinnung aus Synthesegas wird in der US-Patentanmeldung US 2009/0247653 A1 offenbart. So zeigt die dortige Fig. 2 ein Verfahren, bei der das Synthesegas zunächst einen oder mehrere Methanisierungsreaktoren durchläuft, wobei ein primäres Methanisierungsproduktgas erzeugt wird, das nachfolgend abgekühlt wird, um Wasser durch Kondensation aus dem primären Methanisierungsproduktgas abzutrennen. Ein Teil des auf diese Weise getrockneten Methanisierungs-Primärproduktes wird nachfolgend als Rückführgas vor den Eingang der Methanisierungsreaktoren zurückgeführt. Der verbleibende Teil des primären Methanisierungsproduktgases wird als Einsatz einem weiteren adiabaten Methanisierungsreaktor ("Trim-Reaktor") zugeführt. Bevorzugt wird das Verfahren so durchgeführt, dass mindestens zwei hintereinandergeschaltete Methanisierungs-Primärreaktoren vorhanden sind, wobei der erste Reaktor mit frischem Synthesegas-Einsatzgas und dem Rückführstrom beaufschlagt wird, und dem zweiten Reaktor sowohl das Produktgas des ersten Reaktors als auch frisches Synthesegas-Einsatzgas zugeführt wird. Auch bei diesem Verfahren wird schließlich ein abgekühltes und getrocknetes Methanisierungsproduktgas erhalten, dessen Druck vor seiner Abgabe in ein Pipelinenetz erhöht werden muss.

Die EP-A-0 120 590 offenbart ein mehrstufiges Methanisierungsverfahren zur Umsetzung von Synthesegas und einem schwefelhaltigem Gas in ein methanreiches, Pipelinequalität aufweisendes Produktgas. Bei diesem Verfahren wird als vorteilhaft beschrieben, die Methanisierung bei hohem Druck durchzuführen, um das Endproduktgas mit Pipelinespezifikation ohne zusätzliche Kompression bereitzustellen.

Aus der US-A-3 928 000 ist ein Verfahren zur Herstellung eines methanreichen Gases durch Partialoxidation eines schwefelhaltigen Kohlenwasserstoff-Brennstoffs in einem Synthesegasgenerator bekannt, bei dem die Methanisierung des Synthesegases an einem schwefelresistenten Methanisierungskatalysator bei dem durch den Synthesegasgenerator bereitgestellten Druck erfolgt, wodurch kostspielige Kompressoren eingespart werden.

Die US-A-4 124 628 offenbart ein sechsstufiges Methanisierungsverfahren, bei dem eine Verdichtung nach der fünften Stufe erfolgt.

Das mittels Methanisierung hergestellte SNG soll zwecks Transport zu Verbrauchern oft in ein bestehendes Pipelinesystem eingespeist werden. Bedingt durch den Druckverlust, den das Synthesegas bei Durchlaufen der Methanisierungsanlage erleidet, sowie das im Vergleich zum Pipelinedruck niedrigere Druckniveau in der Methanisierungsanlage ist es erforderlich, das methanreiche Produktgas nach der Methanisierungsanlage auf Pipelinedruck zu verdichten. In der Broschüre "From solid fuels to substitute natural gas (SNG) using TREMP™", erhältlich im Internet unter der Webadresse www.topsoe.com, wird darauf hingewiesen, dass es häufig notwendig ist, das erzeugte SNG vor seiner Einspeisung in ein Pipelinesystem im Druck zu erhöhen. Ferner wird ausgeführt, dass die Druckerhöhung nach der Herstellung und Trocknung des erzeugten SNG erfolgt, also direkt vor seiner Einspeisung in die Pipeline.

### Beschreibung der Erfindung

Der vorliegenden Erfindung liegt die Aufgabe zugrunde, für die Herstellung von SNG aus Synthesegas im industriellen Maßstab und die nachfolgende Einspeisung des erzeugten SNG in ein Pipelinesystem ein Verfahren zur Verfügung zu stellen, dass sich durch besondere Energieeffizienz auszeichnet.

Die Lösung der erfindungsgemäßen Aufgabe ergibt sich im Wesentlichen aus den kennzeichnenden Merkmalen des Anspruchs 1 in Zusammenwirken mit den Merkmalen des Oberbegriffs. Weitere vorteilhafte Ausgestaltungen der Erfindung ergeben sich aus den Unteransprüchen.

Bei den im Stand der Technik bekannten Verfahren zur Herstellung von SNG und seiner Einspeisung in ein Pipelinesystem erfolgt die Anpassung des Zieldrucks des Produktgases der Methanisierung, also in der Regel des Pipelinedrucks, nach der letzten Reaktionsstufe, sowie nach Abkühlung und Trocknung des Produktgases.

Überraschenderweise wurde nun gefunden, dass erhebliche Energieeinsparungen erreicht werden können, wenn die Einstellung des Zieldruckes auch bereits vor der Hauptreaktionszone und/oder vor oder in der Nachreaktionszone mittels Verdichtung durch einen Zusatzverdichter erfolgt. Dies ist insofern nicht naheliegend, als sich der dort einzustellende Druck als Summe aus dem Zieldruck und dem Druckverlust über die gesamte bzw. die restliche Methanisierungsanlage ergibt. Letzterer ist a priori nicht bekannt; der Fachmann vermeidet es daher, einen Zieldruck stromaufwärts einzustellen, wenn noch Druckverlust erzeugende Anlagenteile zwischengeschaltet sind, sondern bevorzugt die Einstellung des Zieldruckes möglichst nahe am Übergabepunkt (hier am Eintritt in die Pipeline).

Bei einem Methanisierungsverfahren gemäß Stand der Technik muss aufgrund der Entspannung über die Anlagenteile das methanreiche Produktgas nach der Methanisierungsanlage von einem geringeren Druck auf den Pipelinedruck komprimiert werden. Durch das höhere Druckverhältnis, definiert als Verhältnis aus Austrittsdruck zu Eintrittsdruck des Verdichters, muss mehr Energie für den Produktverdichter und für den Kreislaufverdichter zusammen aufgewandt werden als bei dem erfindungsgemäßem Verfahren.

Gegenstand des erfindungsgemäßen Verfahrens ist es, dass das Verdichten des Synthesegases zur Einstellung des Zieldruckes zusätzlich zur Produktverdichtung vor der Hauptreaktionszone und/oder vor oder in der Nachreaktionszone erfolgt, anstatt - wie bei den Verfahren im Stand der Technik - ausschließlich erst nach der Methanisierungsanlage. Hierdurch wird die Temperaturerhöhung in Folge der Kompression für das Aufheizen des Synthesegases genutzt, wodurch sich die energetischen Vorteile des Verfahrens erklären. Zudem ist vorteilhaft, dass bei dem erfindungsgemäßen Verfahren im Zusatzverdichter ein kälteres Synthesegas im Vergleich zum Kreislaufverdichter komprimiert wird, und dass sich ein günstigeres Druckverhältnis sowohl für den Kreislaufverdichter als auch für den Zusatzverdichter ergibt. Diese Vorteile wiegen den anscheinenden Nachteil auf, dass ein größerer Stoffmengenstrom komprimiert wird. Das Ergebnis ist, dass die Summe der Kompressionsenergie für Zusatz-, Kreislauf- und Produktverdichter mit dieser Schaltung geringer ist. Wird der Zusatzverdichter vor oder in der Nachreaktionszone angeordnet, führt die Ausnutzung des günstigeren Druckverhältnisses zu den energetischen Vorteilen des erfindungsgemäßen Verfahrens. Eine Anordnung in der Nachreaktionszone kann dann erfolgen, wenn diese mehrere Reaktoren umfasst. Als besonders günstig hat sich in diesem Fall die Anordnung des Zusatzverdichters vor dem letzten Reaktor der Nachreaktionszone erwiesen. Vor dem Einleiten in das Pipelinesystem ist das SNG-Produktgas ggf. einer Abkühlung und Trocknung zuzuführen, wie es auch im Stand der Technik vorgesehen ist.

### Bevorzugte Ausgestaltungen der Erfindung

Besonders bevorzugt erfolgt das Einstellen des Zieldrucks durch Verdichten vor der Hauptreaktionszone und vor dem Zusammenführen des Synthesegas-Frischgasstroms mit dem Rückführstrom. Hierzu wird vor dem Vereinigungspunkt des Synthesegas-Frischgasstroms mit dem Rückführstrom ein Zusatzverdichter angeordnet. Dieser kann beispielsweise der üblicherweise vorhandenen Feinentschwefelungsstufe nachgeschaltet werden. Da der die Feinentschwefelungsstufe verlassende Synthesegas-Frischgasstroms vergleichsweise kalt ist, kann ein Teil der zugeführten Kompressionsenergie vorteilhaft zur Vorwärmung des Synthesegas-Frischgasstroms verwendet werden. Zudem wird der Kreislaufverdichter entlastet. Bei dieser Ausgestaltung der Erfindung werden besonders große Energieeinsparungen erzielt, wie die nachfolgenden Zahlenbeispiele zeigen. Der Produktverdichter kann bezüglich seiner Verdichterleistung erheblich kleiner dimensioniert werden als bei einer Methanisierungsanlage gemäß Stand der Technik.

In einer weiteren, bevorzugten Ausgestaltung umfasst das Einstellen des Zieldrucks das Verdichten vor oder in der Nachreaktionszone, und zwar nach dem Abziehen des Rückführstroms nach der Hauptreaktionszone. Der Zusatzverdichter kann dabei dem Kühler vor Eintritt in die Nachreaktionszone vorgeschaltet werden; in diesem Fall wird ein Teil der zugeführten Kompressionsenergie vorteilhaft zur Dampferzeugung genutzt. Besonders bevorzugt wird er jedoch dem Kühler nachgeschaltet, da dann ein kühleres und trockeneres Gas verdichtet werden kann. Alternativ kann der Zusatzverdichter auch direkt vor das erste Katalysatorbett der Nachreaktionszone geschaltet werden, wodurch wie im obigen Fall ein Teil der zugeführten Kompressionsenergie zur Vorwärmung des in die Nachreaktionszone eintretenden Gasstroms genutzt werden kann. Auch eine Anordnung des Zusatzverdichters in der Nachreaktionszone ist möglich, wenn diese mehrere Reaktoren umfasst. Als besonders günstig hat sich in diesem Fall die Anordnung des Zusatzverdichters vor dem letzten Reaktor der Nachreaktionszone erwiesen.

Eine bevorzugte Ausgestaltung der Erfindung sieht vor, dass das Aufheizen des der Hauptreaktionszone zugeführten Synthesegas-Einsatzstroms im indirekten Wärmetausch gegen einen heißen verfahrenseigenen oder verfahrensfremden Fluidstrom erfolgt. Besonders bevorzugt erfolgt dabei das Aufheizen des der Hauptreaktionszone zugeführten Synthesegas-Einsatzstroms im indirekten Wärmetausch gegen den Rückführstrom. Die auf diese Weise erhaltene Wärmeintegration trägt zur Energieeffizienz des erfindungsgemäßen Verfahrens bei.

Die Zumischung des Rückführstroms zum Synthesegas-Frischgasstrom dient ferner der Beherrschung der Exothermie in der Hauptreaktionszone. Die Verdünnung des Synthesegas-Frischgasstroms und die dadurch erreichte Herabsetzung der Konzentration an Kohlenoxiden im Synthesegas-Einsatzstrom verringert die Gefahr zur Bildung von Kohlenstoffablagerungen in den Katalysatorbetten der Hauptreaktionszone, sowie an den Ausgängen aus den Katalysatorbetten.

Bevorzugte Ausgestaltungen der Erfindung sehen vor, dass das Umsetzen des Synthesegas-Einsatzstroms zu einem methanreichen Zwischenprodukt-Gasstrom in der Hauptreaktionszone bei Temperaturen zwischen 200 und 700 °C und bei Drücken zwischen 15 und 120 bar(a) erfolgt, dass das weitere Umsetzen des Zwischenprodukt-Gasstroms zu einem methanreichen Produktgasstrom in der Nachreaktionszone bei Temperaturen zwischen 150 und 500 °C und bei Drücken zwischen 30 und 120 bar(a) erfolgt und dass das Umsetzen des Synthesegas-Einsatzstroms in der Hauptreaktionszone und/oder des Zwischenprodukt-Gasstroms in der Nachreaktionszone mittels Methanisierungskatalysatoren auf Nickel-, Eisen- oder Edelmetallbasis erfolgt. Die Verwendung insbesondere von Nickelkatalysatoren zur Methanisierung von Kohlenoxiden mit Wasserstoff ist an sich bekannt und wird industriell eingesetzt, so dass eine Vielzahl geeigneter Katalysatoren kommerziell zur Verfügung steht.

Gemäß einer bevorzugten Ausgestaltungsform der Erfindung beträgt das Stoffmengenverhältnis von Wasserstoff zu Kohlenmonoxid im Synthesegas-Frischgasstrom zwischen 0,4 und 5,0 mol/mol. In Anbetracht der Stöchiometrie der oben diskutierten Reaktionen zur Bildung von Methan durch Hydrierung der Kohlenoxide haben sich diese Stoffmengenverhältnisse als besonders geeignet erwiesen.

Eine vorteilhafte Ausgestaltung des erfindungsgemäßen Verfahrens sieht vor, dass die Hauptreaktionszone mindestens zwei Katalysatorbetten umfaßt, und dass ein Teil des Synthesegas-Frischgasstroms vor den Eintritt in das zweite Katalysatorbett der Hauptreaktionszone geführt wird. Diese an sich bekannte Maßnahme trägt erheblich dazu bei, die hohe Exothermie der Methanisierungsreaktion gleichmäßiger auf beide Katalysatorbetten zu verteilen, so dass eine thermische Überlastung des ersten Katalysatorbetts, die zu beschleunigter Desaktivierung des dort eingesetzten Katalysators führt, vermieden wird.

Bevorzugt beträgt der Zieldruck bei dem erfindungsgemäßen Verfahren zwischen 30 und 120 bar(a), besonders bevorzugt zwischen 30 und 90 bar(a). Dies entspricht dem in Erdgaspipelines üblichen Arbeitsdruck.

In Weiterbildung der Erfindung kann das erfindungsgemäße Verfahren zur Verarbeitung von Synthesegas eingesetzt werden, dass durch Vergasung von Kohle erzeugt wurde. Der Kohlevergasung schließen sich folgende, dem Fachmann an sich bekannte Verfahrensschritte zur Konditionierung des Synthesegases an: Eine teilweise Konvertierung des CO zu Wasserstoff zur Einstellung des benötigten H₂/CO-Verhältnisses (CO-Shift), sowie eine Entfernung acider Gasbestandteile, z. B. durch Wäsche mit kaltem Methanol nach dem Rectisol®-Verfahren, bei dem Schwefelverbindungen fast vollständig und Kohlendioxid teilweise entfernt werden. Das erfindungsgemäße Verfahren kann aber auch zur Verarbeitung von Synthesegas aus anderen Quellen, z. B. aus Erdgas oder durch Vergasung von Biomasse oder flüssigen, kohlenwasserstoffhaltigen Einsatzstoffen erhaltenes Synthesegas eingesetzt werden.

Weiterbildungen, Vorteile und Anwendungsmöglichkeiten der Erfindung ergeben sich auch aus der nachfolgenden Beschreibung von Ausführungsbeispielen und den Zeichnungen. Dabei bilden alle beschriebenen und/oder bildlich dargestellten Merkmale für sich oder in beliebiger Kombination die Erfindung, unabhängig von ihrer Zusammenfassung in den Ansprüchen oder deren Rückbeziehung.

Es zeigen
- Fig. 1: eine Methanisierungsanlage nach dem Stand der Technik,
- Fig. 2: eine erfindungsgemäße Methanisierungsanlage gemäß einer ersten Ausgestaltungsform,
- Fig. 3: eine erfindungsgemäße Methanisierungsanlage gemäß einer weiteren Ausgestaltungsform.

In den in den Figuren dargestellten Ausführungsbeispielen schließt sich die Methanisierungsanlage jeweils einer in der Figur nicht dargestellten Anlage zur Kohlevergasung an, in der das für die Umsetzung zu SNG bestimmte Synthesegas in an sich bekannter Weise aus Einsatzkohle erzeugt und für den Einsatz in der Methanisierungsanlage konditioniert wird.

Fig. 1 zeigt eine Methanisierungsanlage 100 nach dem Stand der Technik. Über Leitung 101 wird in der Kohlevergasungsanlage erzeugtes und nachfolgend konditioniertes Synthesegas zunächst einer Feinentschwefelung 102 zugeführt, um letzte Spuren an Schwefelverbindungen aus dem Synthesegas-Frischgasstrom zu entfernen. Nach Passieren der Feinentschwefelung 102 wird ein Teil des Synthesegas-Frischgasstroms über Leitung 107 entnommen und vor das zweite Katalysatorbett der Methanisierungs-Hauptreaktionszone geführt. Ferner wird dem feinentschwefelten Synthesegas-Frischgasstrom über Leitung 118 ein Rückführstrom zugeführt, der bereits zu Methan teilumgesetztes Synthesegas enthält. Auf diese Weise wird ein Synthesegas-Einsatzstrom erhalten, der über Leitung 103 einem Wärmetauscher 104 zugeführt wird, in dem der Synthesegas-Einsatzstrom im indirekten Wärmetausch gegen den über Leitung 115, 116 und 118 herangeführten, heißen Rückführstrom auf Temperaturen zwischen 220 und 350 °C aufgeheizt wird. Der Rückführstrom wird über den Kreislaufverdichter 117 gefördert und auf den Methanisierungsdruck von 20 bis 50 bar(a) verdichtet.

Der vorgewärmte Synthesegas-Einsatzstrom wird über Leitung 105 der Hauptreaktionszone zugeführt, die aus zwei Methanisierungskatalysator enthaltenden Reaktoren 106 und 111 besteht. Es handelt sich dabei um adiabate Festbettreaktoren, die sich durch ihre konstruktive Einfachheit auszeichnen. Der Einsatz von Reaktoren anderer Bauform und mit anderer Temperaturführung wäre aber ebenfalls denkbar. Im Reaktor 106 erfolgt ein Teilumsatz der Kohlenoxide mit Wasserstoff an einem kommerziellen Methanisierungskatalysator auf Nickelbasis bei Temperaturen von 220 bis 700 °C und Drücken zwischen 20 und 50 bar(a). Die Raumgeschwindigkeit beträgt zwischen 2000 und 40000 h⁻¹, das H₂/CO-Verhältnis liegt zwischen 2,5 und 4,0 mol/mol. Der den Reaktor 106 verlassende, teilumgesetzte Zwischenprodukt-Gasstrom wird über Leitung 108 einem Wärmetauscher 109 zugeführt, in dem er auf Temperaturen von 220 und 350°C abgekühlt wird. Über Leitung 110 wird der abgekühlte Zwischenprodukt-Gasstrom dem zweiten Reaktor 111 der Hauptreaktionszone zugeführt, wo ein weiterer Umsatz der Kohlenoxide mit Wasserstoff zu Methan erfolgt. Zuvor wird dem Zwischenprodukt-Gasstrom in Leitung 110 aber noch der über Leitung 107 herangeführte Teilgasstrom zugemischt, wodurch eine zusätzliche Kühlung bewirkt und die Konzentration an Kohlenoxiden und Wasserstoff erhöht wird. Im Reaktor 111 erfolgt ein weiterer Teilumsatz der Kohlenoxide mit Wasserstoff, wobei die Reaktionsbedingungen mit denjenigen in Reaktor 106 vergleichbar sind. Über Leitung 112 wird der den Reaktor 111 verlassende, weiter teilumgesetzte Zwischenprodukt-Gasstrom einem Kühler 113 zugeführt, in dem er auf Temperaturen von 180 und 350°C abgekühlt wird. Die in den Wärmetauschern 109, 113 und 119 abgeführte Wärme wird zur Dampferzeugung in der Dampferzeugungsanlage 130 genutzt.

Über Leitung 114 wird der teilumgesetzte Zwischenprodukt-Gasstrom aus der Hauptreaktionszone der Methanisierungsanlage 100 abgeführt. Von ihm wird über Leitung 115 ein Teilstrom als Rückführstrom entnommen und vor den ersten Reaktor 106 geführt. Der teilumgesetzte Zwischenprodukt-Gasstrom wird im Wärmetauscher 119 auf Temperaturen zwischen 40 bis 350 °C abgekühlt und über Leitung 120 dem Reaktor 121 zugeführt, der im vorliegenden Ausführungsbeispiel den einzigen Methanisierungsreaktor der Nachreaktionszone darstellt. Im adiabaten oder isothermen Reaktor 121 erfolgt ein weiterer Umsatz der Kohlenoxide mit Wasserstoff zu Methan an einem kommerziellen Methanisierungskatalysator auf Nickelbasis bei Temperaturen von 180 bis 370 °C und Drücken zwischen 20 und 50 bar(a). Die Raumgeschwindigkeit beträgt zwischen 2000 und 40000 h⁻¹. Der den Reaktor 121 über Leitung 122 verlassende, methanreiche Produktgasstrom wird in Kühler 123 auf Temperaturen von 20 bis 120 °C abgekühlt und in einer in Fig. 1 nicht dargestellten Trocknungsanlage getrocknet. Über Leitung 124 wird der gekühlte und getrocknete Produktgasstrom dem Produktverdichter 125 zugeführt, in dem der Produktgasstrom auf den Pipelineeintrittsdruck von 30 bis 120 bar(a) verdichtet wird. Über Leitung 126 wird der verdichtete Produktgasstrom der in der Figur nicht gezeigten Pipeline zugeführt.

Fig. 2 zeigt eine erfindungsgemäße Methanisierungsanlage 200 gemäß einer ersten Ausgestaltungsform. Es entsprechen sich jeweils die mit den Bezugszeichen 20x bzw. 2xx gekennzeichneten Anlagenteile mit denjenigen der in Fig. 1 gezeigten Methanisierungsanlage gemäß Stand der Technik, die dort mit 10x bzw. 1xx bezeichnet wurden, hinsichtlich ihrer Art, Ausgestaltung, Funktion und Betriebsbedingungen, falls nicht anders angegeben. Im Gegensatz zu der Methanisierungsanlage gemäß Stand der Technik wird der Synthesegas-Frischgasstrom vor Eintritt in die Feinentschwefelung 202 auf einen Druck von 40 bis 120 bar(a) mittels Zusatzverdichter 227 verdichtet. Im Reaktor 206 und 211 erfolgt ein Teilumsatz der Kohlenoxide mit Wasserstoff an einem Methanisierungskatalysator auf Nickelbasis bei Temperaturen von 200 bis 700 °C und Drücken zwischen 40 und 120 bar(a). Das H₂/CO-Verhältnis liegt zwischen 0,4 und 5,0 mol/mol. Im Reaktor 221 erfolgt ein weiterer Umsatz der Kohlenoxide mit Wasserstoff zu Methan an einem Methanisierungskatalysator auf Nickelbasis bei Temperaturen von 150 bis 500 °C und Drücken zwischen 40 und 120 bar(a). Der den Reaktor 221 über Leitung 222 verlassende, methanreiche Produktgasstrom wird in Kühler 223 auf Temperaturen von 20 bis 120 °C abgekühlt und in einer in Fig. 2 nicht dargestellten Trocknungsanlage getrocknet. Über Leitung 224 wird der gekühlte und getrocknete Produktgasstrom zunächst dem Produktverdichter 225 und schließlich über Leitung 226 der in der Figur nicht gezeigten Pipeline zugeführt.

Fig. 3 zeigt eine erfindungsgemäße Methanisierungsanlage 300 gemäß einer weiteren Ausgestaltungsform. Wiederum entsprechen sich jeweils die mit den Bezugszeichen 30x bzw. 3xx gekennzeichneten Anlagenteile mit denjenigen der in Fig. 1 gezeigten Methanisierungsanlage gemäß Stand der Technik, die dort mit 10x bzw. 1xx bezeichnet wurden, hinsichtlich ihrer Art, Ausgestaltung, Funktion und Betriebsbedingungen, falls nicht anders angegeben. Im Gegensatz zu der Methanisierungsanlage gemäß Stand der Technik erfolgt die Verdichtung des teilumgesetzten Zwischenprodukt-Gasstroms vor Eintritt in die Nachreaktionszone mittels Zusatzverdichter 327 auf einen Druck von 40 bis 120 bar(a). Im Reaktor 306 und 311 erfolgt ein Teilumsatz der Kohlenoxide mit Wasserstoff an einem Methanisierungskatalysator auf Nickelbasis bei Temperaturen von 200 bis 700 °C und Drücken zwischen 20 und 75 bar(a). Das H₂/CO-Verhältnis liegt zwischen 0,4 und 5,0 mol/mol. Im Reaktor 321 erfolgt ein weiterer Umsatz der Kohlenoxide mit Wasserstoff zu Methan an einem Methanisierungskatalysator auf Nickelbasis bei Temperaturen von 150 bis 500 °C und Drücken zwischen 40 und 120 bar(a). Der den Reaktor 321 über Leitung 322 verlassende, methanreiche Produktgasstrom wird in Kühler 323 auf Temperaturen von 20 bis 120 °C abgekühlt und in einer in Fig. 3 nicht dargestellten Trocknungsanlage getrocknet. Über Leitung 324 wird der gekühlte und getrocknete Produktgasstrom zunächst dem Produktverdichter 325 und schließlich über Leitung 326 der in der Figur nicht gezeigten Pipeline zugeführt.

### Zahlenbeispiele

Um die Vorteile des erfindungsgemäßen Verfahrens zu verdeutlichen, werden nachfolgend Zahlenbeispiele wiedergegeben, bei denen wichtige Betriebsparameter eines Methanisierungsverfahrens gemäß Stand der Technik mit den korrespondierenden Betriebsparametern erfindungsgemäßer Methanisierungsverfahren nach den beiden zuvor beschriebenen Ausgestaltungsformen verglichen werden. Alle drei nachfolgenden Fälle basieren auf der folgenden Zusammensetzung des Synthesegas-Frischgasstroms aus einer Flugstromvergasung von Kohle.

| Komponente | Mengenstrom |
|---|---|
| H₂ | 14027 kmol/h |
| CO | 4608 kmol/h |
| CO₂ | 47 kmol/h |
| CH₄ | 1 kmol/h |
| N₂ | 156 kmol/h |
| Ar | 23 kmol/h |

Das methanreiche Produktgas hat bei einem Austrittsdruck von 80,0 bara für die drei Betriebsfälle folgende Zusammensetzung:

| Fall | Verdichtung des SNG-Produktstroms **(Stand der Technik,** **Fig. 1****, Anlage 100)** | Verdichtung vor der Nachreaktionszone **(Erfindung,** **Fig. 3****, Anlage 300)** | Verdichtung vor der Hauptreaktionszone **(Erfindung,** **Fig. 2****, Anlage 200)** |
|---|---|---|---|
| H₂ | 117 kmol/h | 82 kmol/h | 33 kmol/h |
| CO | 0,5 kmol/h | 0 kmol/h | 0 kmol/h |
| CO₂ | 25 kmol/h | 17 kmol/h | 5 kmol/h |
| H₂O | 40 kmol/h | 16 kmol/h | 16 kmol/h |
| CH₄ | 4633 kmol/h | 4641 kmol/h | 4653 kmol/h |
| N₂ | 156 kmol/h | 156 kmol/h | 156 kmol/h |
| Ar | 23 kmol/h | 23 kmol/h | 23 kmol/h |

In der nachfolgenden Tabelle werden wichtige Betriebsparameter für die drei diskutierten Fälle, insbesondere die Bedarfe an elektrischer Energie, zusammengestellt und miteinander verglichen. Es wird deutlich, dass insbesondere die in Fig. 2 dargestellte Ausgestaltung der Erfindung, die eine Verdichtung auf Pipelinedruck vor der Hauptreaktionszone vorsieht, zu erheblichen. Einsparungen an elektrischer Energie führt.

### Gewerbliche Anwendbarkeit

Mit der Erfindung wird ein Verfahren zur Herstellung von synthetischem Erdgas (SNG) und seine Bereitstellung bei Pipelinebetriebsdruck zur Verfügung gestellt, das sich im Vergleich zu den im Stand der Technik bekannten Verfahren durch seine hohe Energieeffizienz auszeichnet. Dieser Vorteil wird im Wesentlichen durch den Einsatz eines Zusazuverdichters an geeigneter Stelle im Verfahren, begleitet von einer Anpassung der Verfahrensparameter, erzielt. Die Vorteile der im Stand der Technik bekannten Verfahren hinsichtlich ihrer Robustheit und hoher Betriebverfügbarkeit der verfahrensgemäßen Anlagen bleiben weiter bestehen.

| Fall | Verdichtung des SNG-Produktstroms **(Stand der Technik,** **Fig. 1****, Anlage 100** | Verdichtung vor der Nachreaktionszone **(Erfindung,** **Fig. 3****, Anlage 300** | Verdichtung vor der Hauptreaktionszone **(Erfindung,** **Fig. 2****, Anlage 200)** |
|---|---|---|---|
| | | | |

| **Zusatzverdichter** | | | |
|---|---|---|---|
| Eintrittsvolumenstrom | | 9702 m3/h | 18688 m3/h |
| Eintrittsmolstrom | | 5484 kmol/h | 18866 kmol/h |
| Eintrittsdruck | | 15,5 bar(a) | 25,8 bar(a) |
| Austrittsdruck | | 40,9 bar(a) | 50,8 bar(a) |
| Eintrittstemperatur | | 59,9 °C | 30,0 °C |
| Druckverhältnis | | 2,6 | 2,0 |
| **Energiebedarf** | | **6,60 MW** | **13,88 MW** |
| | | | |

| **Kreislaufverdichter** | | | |
|---|---|---|---|
| Eintrittsvolumenstrom | 145558 m3/h | 145558 m3/h | 54752 m3/h |
| Eintrittsmolstrom | 62029 kmol/h | 62028 kmol/h | 62216 kmol/h |
| Eintrittsdruck | 15,5 bar(a) | 15,5 bar(a) | 40,9 bar(a) |
| Austrittsdruck | 24,2 bar(a) | 24,2 bar(a) | 49,7 bar(a) |
| Druckverhältnis | 1,6 | 1,6 | 1,2 |
| Eintrittstemperatur | 174,9 °C | 174,9 °C | 174,8 °C |
| **Energiebedarf** | **39,75 MW** | **39,75 MW** | **16,55 MW** |
| | | | |

| **Produktverdichter** | | | |
|---|---|---|---|
| Eintrittsvolumenstrom | 16133 m3/h | 3461 m3/h | 3461 m3/h |
| Eintrittsmolstrom | 4994 kmol/h | 4885 kmol/h | 4885 kmol/h |
| Eintrittsdruck | 8,0 bar(a) | 35,5 bar(a) | 35,5 bar(a) |
| Austrittsdruck | 80,0 bar(a) | 80,0 bar(a) | 80,0 bar(a) |
| Eintrittstemperatur | 41,6 °C | 42,5 °C | 42,5 °C |
| Stufenanzahl | 3 | 2 | 2 |
| Druckverhältnis | 10,0 | 2,3 | 2,3 |
| **Energiebedarf** | **14,03 MW** | **4,41 MW** | **4,41 MW** |
| | | | |
| **Gesamtenergiebedarf** | **53,78 MW** | **50,76 MW** | **34,84 MW** |

### Bezugszeichenliste

- 101, 201, 301: Leitung
- 102, 202, 302: Feinentschwefelungsreaktor
- 103, 203, 303: Leitung
- 104, 204, 304: Wärmetauscher
- 105, 205, 305: Leitung
- 106, 206, 306: Methanisierungsreaktor
- 107, 207, 307: Leitung
- 108, 208, 308: Leitung
- 109, 209, 309: Wärmetauscher
- 110, 210, 310: Leitung
- 111, 211, 311: Methanisierungsreaktor
- 112, 212, 312: Leitung
- 113, 213, 313: Wärmetauscher
- 114, 214, 314: Leitung
- 115, 215, 315: Leitung
- 116, 216, 316: Leitung
- 117, 217, 317: Kreislaufverdichter
- 118, 218, 318: Leitung
- 119, 219, 319: Wärmetauscher
- 120, 220, 320: Leitung
- 121, 221, 321: Methanisierungsreaktor
- 122, 222, 322: Leitung
- 123, 223, 323: Wärmetauscher
- 124, 224, 324: Leitung
- 125, 225, 325: Produktverdichter
- 126, 226, 326: Leitung
- 227, 327: Zusatzverdichter
- 228, 328: Leitung
- 130, 230, 330: Dampferzeugungsanlage

## Patentansprüche

1. Verfahren zur Herstellung eines methanreichen Produktgasstroms mit definiertem Zieldruck aus einem Kohlenoxide und Wasserstoff enthaltenden Synthesegas-Frischgasstrom, wobei folgende Prozessschritte umfasst werden:
(a) Bereitstellen eines Synthesegas-Frischgasstroms mit einem Eingangsdruck,
(b) Zusammenführen des Synthesegas-Frischgasstroms mit einem Rückführstrom zu einem Synthesegas-Einsatzstrom,
(c) Aufheizen des Synthesegas-Einsatzstroms und Zuführen zu einer Hauptreaktionszone,
(d) Umsetzen des aufgeheizten Synthesegas-Einsatzstroms zu einem an Methan angereicherten Zwischenprodukt-Gasstrom in einer Hauptreaktionszone unter Methanisierungsbedingungen, wobei die Hauptreaktionszone mindestens ein Methanisierungskatalysator enthaltendes Katalysatorbett beinhaltet,
(e) Abziehen eines Teilstroms des methanreichen Zwischenprodukt-Gasstroms nach der Hauptreaktionszone als Rückführstrom, wobei der Rückführstrom mittels eines Kreislaufverdichters vor die Hauptreaktionszone zurückgeführt wird und mit dem Synthesegas-Frischgasstrom zu dem Synthesegas-Einsatzstrom zusammengeführt wird,
(f) Zuführen des nach Schritt (d) verbliebenen Anteils des methanreichen Zwischenprodukt-Gasstroms zu einer Nachreaktionszone,
(g) Umsetzen des der Nachreaktionszone zugeführten Zwischenprodukt-Gasstroms unter Methanisierungsbedingungen zu einem methanreichen Produktgasstrom, wobei die Nachreaktionszone mindestens ein Methanisierungskatalysator enthaltendes Katalysatorbett beinhaltet,
(h) Abziehen des methanreichen Produktgasstroms aus der Nachreaktionszone und Zuführen desselben zu einem Produktverdichter,
**dadurch gekennzeichnet, dass** der Hauptreaktionszone und/oder der Nachreaktionszone ein Zusatzverdichter vorgeschaltet ist und dass das Einstellen des Zieldrucks mittels des Produktverdichters und des Zusatzverdichters erfolgt.

2. Verfahren nach Anspruch 1, **dadurch gekennzeichnet, dass** das Verdichten mittels eines Zusatzverdichters vor der Hauptreaktionszone und vor dem Zusammenführen des Synthesegas-Frischgasstroms mit dem Rückführstrom erfolgt.

3. Verfahren nach Anspruch 1, **dadurch gekennzeichnet, dass** das Verdichten mittels eines Zusatzverdichters vor dem letzten Katalysatorbett der Nachreaktionszone und nach dem Abziehen des Rückführstroms nach der Hauptreaktionszone erfolgt.

4. Verfahren nach einem der vorigen Ansprüche, **dadurch gekennzeichnet, dass** das Aufheizen des der Hauptreaktionszone zugeführten Synthesegas-Einsatzstroms im indirekten Wärmetausch gegen einen heißen verfahrenseigenen oder verfahrensfremden Fluidstrom erfolgt.

5. Verfahren nach einem der vorigen Ansprüche, **dadurch gekennzeichnet, dass** das Umsetzen des Synthesegas-Einsatzstroms zu einem methanreichen Zwischenprodukt-Gasstrom in der Hauptreaktionszone bei Temperaturen zwischen 200 und 700 °C und bei Drücken zwischen 15 und 120 bar(a) in Anwesenheit eines Methanisierungskatalysators erfolgt.

6. Verfahren nach einem der vorigen Ansprüche, **dadurch gekennzeichnet, dass** das Umsetzen des Zwischenprodukt-Gasstroms zu einem methanreichen Produktgasstrom in der Nachreaktionszone bei Temperaturen zwischen 150 und 500 °C und bei Drücken zwischen 30 und 120 bar(a) in Anwesenheit eines Methanisierungskatalysators erfolgt.

7. Verfahren nach einem der vorigen Ansprüche, **dadurch gekennzeichnet, dass** das Stoffmengenverhältnis von Wasserstoff zu Kohlenmonoxid im Synthesegas-Frischgasstrom zwischen 0,4 und 5,0 mol/mol beträgt.

8. Verfahren nach einem der vorigen Ansprüche, **dadurch gekennzeichnet, dass** die Hauptreaktionszone mindestens zwei Katalysatorbetten umfaßt.

9. Verfahren nach Anspruch 9, **dadurch gekennzeichnet, dass** ein Teil des Synthesegas-Frischgasstroms vor den Eintritt in das zweite Katalysatorbett der Hauptreaktionszone geführt wird.

10. Verfahren nach Anspruch 1, **dadurch gekennzeichnet, dass** der Zieldruck zwischen 30 und 120 bar(a), bevorzugt zwischen 30 und 90 bar(a) beträgt.

## Claims

1. Process for producing a methane-rich product gas stream at a defined target pressure from a synthesis gas fresh gas stream containing carbon oxides and hydrogen, wherein said process comprises the following process steps:
(a) providing a synthesis gas fresh gas stream at an entry pressure,
(b) combining the synthesis gas fresh gas stream with a recycle stream to afford a synthesis gas input stream,
(c) heating the synthesis gas input stream and supplying to a main reaction zone,
(d) reacting the heated synthesis gas input stream to afford a methane-enriched intermediate gas stream in a main reaction zone under methanization conditions, wherein the main reaction zone contains at least one catalyst bed containing methanization catalyst,
(e) withdrawing a substream of the methane-rich intermediate gas stream downstream of the main reaction zone as a recycle stream, wherein the recycle stream is recycled upstream of the main reaction zone using a circuit compressor and combined with the synthesis gas fresh gas stream to afford the synthesis gas input stream,
(f) supplying the proportion of the methane-rich intermediate gas stream remaining after step (d) to a postreaction zone,
(g) converting the intermediate gas stream supplied to the postreaction zone into a methane-rich product gas stream under methanization conditions, wherein the postreaction zone contains at least one catalyst bed containing methanization catalyst,
(h) withdrawing the methane-rich product gas stream from the postreaction zone and supplying said stream to a product compressor,
**characterized in that** the main reaction zone and/or the postreaction zone has an auxiliary compressor arranged upstream of it and **in that** the establishment of the target pressure is effected using the product compressor and the auxiliary compressor.

2. Process according to Claim 1, **characterized in that** the compressing is effected using an auxiliary compressor upstream of the main reaction zone and upstream of the combining of the synthesis gas fresh gas stream with the recycle stream.

3. Process according to Claim 1 **characterized in that** the compressing is effected using an auxiliary compressor upstream of the last catalyst bed of the postreaction zone and downstream of the withdrawing of the recycle stream downstream of the main reaction zone.

4. Process according to any of the preceding claims, **characterized in that** the heating of the synthesis gas input stream supplied to the main reaction zone is effected in indirect heat exchange against a hot fluid stream internal or external to the process.

5. Process according to any of the preceding claims, **characterized in that** the converting of the synthesis gas input stream to afford a methane-rich intermediate gas stream in the main reaction zone is effected at temperatures between 200°C and 700°C and at pressures between 15 and 120 bar (a) in the presence of a methanization catalyst.

6. Process according to any of the preceding claims, **characterized in that** the converting of the intermediate gas stream to afford a methane-rich product gas stream in the postreaction zone is effected at temperatures between 150°C and 500°C and at pressures between 30 and 120 bar (a) in the presence of a methanization catalyst.

7. Process according to any of the preceding claims, **characterized in that** the amount of substance ratio of hydrogen to carbon monoxide in the synthesis gas fresh gas stream is between 0.4 and 5.0 mol/mol.

8. Process according to any of the preceding claims, **characterized in that** the main reaction zone comprises at least two catalyst beds.

9. Process according to Claim 9, **characterized in that** part of the synthesis gas fresh gas stream is conducted upstream of the entrance into the second catalyst bed of the main reaction zone.

10. Process according to claim 1, **characterized in that** the target pressure is between 30 and 120 bar(a), preferably between 30 and 90 bar(a).

## Revendications

1. Procédé de fabrication d'un courant gazeux de produits riche en méthane ayant une pression cible définie à partir d'un courant gazeux frais de gaz de synthèse contenant des oxydes de carbone et de l'hydrogène, comprenant les étapes de procédé suivantes :
(a) la préparation d'un courant gazeux frais de gaz de synthèse ayant une pression initiale,
(b) la réunion du courant gazeux frais de gaz de synthèse avec un courant de recyclage pour former un courant d'entrée de gaz de synthèse,
(c) le chauffage du courant d'entrée de gaz de synthèse et l'introduction dans une zone de réaction principale,
(d) la mise en réaction du courant d'entrée de gaz de synthèse chauffé pour former un courant gazeux de produits intermédiaires enrichi en méthane dans une zone de réaction principale dans des conditions de méthanisation, la zone de réaction principale contenant au moins un lit catalytique contenant un catalyseur de méthanisation,
(e) le soutirage d'un courant partiel du courant gazeux de produits intermédiaires riche en méthane après la zone de réaction principale en tant que courant de recyclage, le courant de recyclage étant recyclé avant la zone de réaction principale au moyen d'un compresseur de circuit et réuni avec le courant gazeux frais de gaz de synthèse pour former le courant d'entrée de gaz de synthèse,
(f) l'introduction de la fraction du courant gazeux de produits intermédiaires riche en méthane restante après l'étape (d) dans une zone de réaction secondaire,
(g) la mise en réaction du courant gazeux de produits intermédiaires introduit dans la zone de réaction secondaire dans des conditions de méthanisation pour former un courant gazeux de produits riche en méthane,
la zone de réaction secondaire contenant au moins un lit catalytique contenant un catalyseur de méthanisation,
(h) le soutirage du courant gazeux de produits riche en méthane de la zone de réaction secondaire et son introduction dans un compresseur de produit,
**caractérisé en ce qu'**un compresseur supplémentaire est agencé en amont de la zone de réaction principale et/ou de la zone de réaction secondaire, et **en ce que** l'ajustement de la pression cible a lieu au moyen du compresseur de produit et du compresseur supplémentaire.

2. Procédé selon la revendication 1, **caractérisé en ce que** la compression a lieu au moyen d'un compresseur supplémentaire avant la zone de réaction principale et avant la réunion du courant gazeux frais de gaz de synthèse avec le courant de recyclage.

3. Procédé selon la revendication 1, **caractérisé en ce que** la compression a lieu au moyen d'un compresseur supplémentaire avant le dernier lit catalytique de la zone de réaction secondaire et après le soutirage du courant de recyclage après la zone de réaction principale.

4. Procédé selon l'une quelconque des revendications précédentes, **caractérisé en ce que** le chauffage du courant d'entrée de gaz de synthèse introduit dans la zone de réaction principale a lieu par échange de chaleur indirect contre un courant fluide chaud propre au procédé ou étranger au procédé.

5. Procédé selon l'une quelconque des revendications précédentes, **caractérisé en ce que** la mise en réaction du courant d'entrée de gaz de synthèse pour former un courant gazeux de produits intermédiaires riche en méthane dans la zone de réaction principale a lieu à des températures comprises entre 200 et 700 °C et à des pressions comprises entre 15 et 120 bar (a) en présence d'un catalyseur de méthanisation.

6. Procédé selon l'une quelconque des revendications précédentes, **caractérisé en ce que** la mise en réaction du courant gazeux de produits intermédiaires pour former un courant gazeux de produits riche en méthane dans la zone de réaction secondaire a lieu à des températures comprises entre 150 et 500 °C et à des pressions comprises entre 30 et 120 bar (a) en présence d'un catalyseur de méthanisation.

7. Procédé selon l'une quelconque des revendications précédentes, **caractérisé en ce que** le rapport entre les quantités de matière d'hydrogène et de monoxyde de carbone dans le courant gazeux frais de gaz de synthèse est compris entre 0,4 et 5,0 mole/mole.

8. Procédé selon l'une quelconque des revendications précédentes, **caractérisé en ce que** la zone de réaction principale comprend au moins deux lits catalytiques.

9. Procédé selon la revendication 9, **caractérisé en ce qu'**une partie du courant gazeux frais de gaz de synthèse est acheminée avant l'entrée dans le deuxième lit catalytique de la zone de réaction principale.

10. Procédé selon la revendication 1, **caractérisé en ce que** la pression cible est comprise entre 30 et 120 bar (a), de préférence entre 30 et 90 bar (a).
